# FASCICULE DE BREVET EUROPEEN

(11) **EP 0 882 478 B1**
(45) Date de publication et mention de la délivrance du brevet: **02.07.2003**
(21) Numéro de dépôt: 98108501.2
(22) Date de dépôt: 11.05.1998
(51) Int. Cl.: A63C 13/00

(54) **Raquette à neige avec pièce de soutien du pied suspendue**
Schneeschuh mit schwebender Fussunterstützung
Snowshoe with a floating foot support member

(30) Priorité: 04.06.1997 FR 9707140
(43) Date de publication de la demande: 09.12.1998
(73) Titulaire: Salomon S.A., 74370 Metz-Tessy (FR)
(72) Inventeur: Quellais, Jacques, 74410 Saint-Jorioz (FR)

(56) Documents cités:
- EP-A- 0 613 703
- CA-A- 1 142 974
- DE-A- 2 255 406

## Description

La présente invention concerne une raquette à neige et plus particulièrement un perfectionnement destiné à rétablir, au moins partiellement, la position naturelle d'équilibre transversal du pied de l'utilisateur par rapport au cadre de la raquette à neige lorsque la progression s'effectue dans des terrains en dévers.

Une raquette à neige comportant un perfectionnement de ce type est décrite dans la demande de brevet européen EP 613 703. Selon ce document, la raquette présente de manière connue en soi un tamis entouré par un cadre, qui définit la surface portante, et une pièce de soutien qui s'étend à l'intérieur du cadre de la raquette et sur laquelle se fixe la chaussure dont est muni le pied de l'utilisateur. Cette pièce de soutien autorise le pivotement du pied pour faciliter la marche, et, telle que perfectionnée, est destinée à permettre le rétablissement, au moins partiel, de la position naturelle d'équilibre transversal du pied par rapport au cadre de la raquette lorsque cette dernière est inclinée latéralement. Plus précisément, la pièce de soutien s'articule autour de deux axes situés sur un support fixé au tamis ; ces axes sont orientés de façon sensiblement perpendiculaires entre eux, l'un définissant le sens de pivotement vertical de la pièce de soutien, et l'autre, le sens de pivotement latéral du support par rapport à l'axe longitudinal du cadre de la raquette à l'aide de deux axes de pivotement alignés. Comme cela est décrit et enseigné, l'ensemble constitué par la pièce de soutien et le support est donc capable de pivoter latéralement avec une très grande facilité car le support se comporte à la manière d'un fléau de balance qui reste en équilibre sur ses axes de pivotement essentiellement lorsque la charge appliquée verticalement dessus est répartie de manière égale dans le sens transversal à la raquette, c'est-à-dire à l'aplomb des axes de pivotement. A contrario, dans le cas où la charge exercée par le pied est plus élevée d'un côté de la raquette, ce qui se produit inéluctablement dès que la progression s'effectue sur un terrain en dévers, l'ensemble "pièce de soutien-support" bascule aussitôt sur les axes de pivotement du support en s'abaissant du côté le plus chargé et en s'élevant de l'autre. Par voie de conséquence, l'ensemble "pièce de soutien-support" ne peut pas, par lui-même, ramener le pied de l'utilisateur vers sa position naturelle d'équilibre transversal, c'est-à-dire dans un plan proche de l'horizontale ; en effet, en l'absence d'une contribution physique volontaire de l'utilisateur et/ou d'un blocage de l'articulation du pied, le pied bascule du côté le plus chargé. En fait, cette possibilité de pivotement conférée à la pièce de soutien par l'intermédiaire du support n'apporte qu'une solution aléatoire au problème de la tenue transversale du pied sur les raquettes à neige lorsque la progression s'effectue dans des terrains en dévers. De plus, du fait même que la pièce de soutien avec son support bascule latéralement à la moindre variation latérale de la charge appliquée verticalement dessus, il s'ensuit que la simple prise d'appui du pied de l'utilisateur sur la raquette est capable de la faire basculer si elle n'est pas parfaitement à l'aplomb de ses axes de pivotement. Or, c'est ce qui se produit de manière quasi-permanente pendant la marche avec les raquettes, même sur un terrain horizontal ; en effet, la progression avec les raquettes impose à l'utilisateur une démarche particulière dans laquelle il s'appuie alternativement d'un pied sur l'autre en maintenant les pieds écartés l'un de l'autre pour éviter l'accrochage des cadres des raquettes. Il résulte d'une telle démarche que la charge exercée par le pied sur la pièce de soutien se trouve naturellement toujours plus élevée du côté intérieur et qu'ainsi la pièce de soutien bascule en s'abaissant de ce même côté et en se relevant de l'autre jusqu'à ce que le support bute sur la surface du sol.

Comme cela ressort à l'évidence un tel montage de la pièce de soutien se révèle donc très contraignant pour l'utilisateur car à chaque pas, et quelle que soit l'importance du dévers du terrain, le pied sur lequel il prend appui tend à basculer latéralement et de manière brutale, le support fonctionnant comme le fléau d'une balance. L'utilisateur est par conséquence toujours à la merci d'être déséquilibré latéralement même sur un terrain horizontal d'autant plus qu'il n'y a aucun moyen permettant éventuellement d'amortir le mouvement en bascule latérale de la pièce de soutien et de son support. A noter encore que l'absence d'un moyen capable de maintenir latéralement la pièce de soutien dans un plan sensiblement parallèle à celui de la surface portante de la raquette rend difficile le chaussage de la raquette car l'utilisateur doit présenter son pied en biais du côté où la pièce de soutien bascule naturellement lorsqu'elle n'est pas chargée.

Par ailleurs, du fait que le support est positionné par rapport au tamis de la raquette à une hauteur constante au moyen de ses axes de pivotement alignés, l'adhérence et/ou l'accrochage de la raquette sur le sol, surtout dans les terrains en dévers, peut se révéler aléatoire ; en effet, on constate que seul le rebord du support qui se trouve du côté où ce dernier s'est abaissé est susceptible de venir en saillie par rapport au plan de la surface portante de la raquette, et ce, quelle que soit la charge appliquée latéralement que ce soit du fait du dévers du terrain et/ou du poids de l'utilisateur.

Le perfectionnement, selon la présente invention, vise à remédier à ces différents inconvénients et a pour buts :
- de permettre le rétablissement au moins partiel de la position naturelle d'équilibre transversal du pied de l'utilisateur par rapport au cadre de la raquette dans les terrains en dévers par l'abaissement latéral de la pièce de soutien dans son ensemble et du côté dirigé vers l'amont,
- de varier la position en hauteur de la pièce de soutien en fonction du poids de l'utilisateur notamment lorsque ce dernier est lourd afin que la pièce de soutien du pied puisse se rapprocher du plan de la surface portante de la raquette ce qui renforce le polygone de sustentation de cette dernière,
- d'assurer la tenue transversale de la pièce de soutien dans un plan sensiblement parallèle à celui de la surface portante de la raquette lorsqu'elle n'est pas chargée,
- d'assurer la tenue transversale de la pièce de soutien dans une position fixe par rapport au cadre de la raquette afin que le pied de l'utilisateur soit maintenu pendant son pivotement dans une direction préférentielle et constante par l'intermédiaire des moyens d'attache.
- d'améliorer l'accrochage des points d'appui de la raquette en provoquant le déplacement relatif de ceux-ci par rapport à la surface du sol, à la manière d'un grattage, à chaque fois que l'utilisateur prend appui sur la pièce de soutien,
- d'amortir la prise d'appui du pied de l'utilisateur sur la pièce de soutien pour permettre une marche souple sans déséquilibre latéral.

Pour atteindre ces buts, la raquette à neige selon l'invention comporte une pièce de soutien du pied de l'utilisateur qui s'étend à l'intérieur du cadre de la raquette et qui autorise le pivotement du pied pour faciliter la marche tout en permettant le rétablissement, au moins partiel, de la position naturelle d'équilibre transversal du pied par rapport au cadre de la raquette lorsque la progression s'effectue dans des terrains en dévers. Elle se caractérise par le fait que la pièce de soutien est suspendue élastiquement à l'intérieur du cadre par l'intermédiaire de moyens d'attache la reliant aux flancs dudit cadre ; ces moyens d'attache sont avantageusement fixes en position par rapport au cadre de la raquette afin que le pivotement du pied de l'utilisateur dans le sens de la marche s'effectue dans une direction préférentielle relativement constante. Par ces dispositions, lorsque la raquette est posée sur un terrain horizontal, et que la charge appliquée par le pied est centrée sur la pièce de soutien, la charge est sensiblement supportée par tous les moyens d'attache la reliant d'un flanc à l'autre de la raquette.

Par contre, lorsque la raquette est posée sur un terrain en dévers, ce sont les moyens d'attache dirigées vers l'aval qui supportent dans un premier temps la charge principale appliquée sur la pièce de soutien. Dans un deuxième temps, par réaction d'appui sur ces moyens d'attache dirigés vers l'aval, la pièce de soutien s'abaisse latéralement et dans son ensemble vers la surface du sol en tirant sur les moyens d'attache dirigés vers l'amont, et cela jusqu'à ce que la charge appliquée soit sensiblement répartie de manière égale sur tous les moyens d'attache, c'est-à-dire à l'aplomb de la pièce de soutien.

La pièce de soutien reste donc suspendue sensiblement à l'horizontal à une certaine hauteur de la surface du sol en fonction de la direction et/ou de la valeur de la charge à laquelle elle est soumise, et en fonction de la résistance élastique transmise par tous les moyens d'attache. Il résulte de ce fonctionnement fourni par la suspension élastique de la pièce de soutien que celle-ci se rétablit automatiquement dans une position approximativement horizontale proche de celle, naturelle, d'équilibre transversal du pied de l'utilisateur et, en tout état de cause, dans une position s'approchant toujours de l'horizontale.

Il est évident que la pièce de soutien peut avantageusement être dotée d'éléments d'accrochage, tels que des crampons, des couteaux à neige,...etc, qui, dirigés du côté de la surface de la raquette qui vient au contact du sol, améliorent l'adhérence et l'ancrage de la raquette sur les terrains gelés en particulier.

Selon une autre caractéristique, le cadre de la raquette est élastiquement déformable dans le sens transversal à la raquette au moins à l'endroit où sont fixés les moyens d'attache de cette dernière. Ainsi, lorsque l'utilisateur prend appui sur la pièce de soutien, celle-ci s'abaisse d'une certaine valeur comme exposé précédemment en tirant sur les moyens d'attache, lesquels tirent à leur tour à l'endroit de leur fixation sur le cadre de la raquette qui se déforme élastiquement en direction/rapprochement de la pièce de soutien. Par voie de conséquence, les points d'appui de la raquette, qui sont solidaires du cadre, se déplacent relativement à la surface du sol en l'entamant à la manière d'une action de grattage, ce qui favorise leur pénétration et donc l'accrochage notamment lorsqu'il s'agit de neige gelée ou croûtée.

D'autres caractéristiques de l'invention ressortiront de la description détaillée qui va suivre en référence aux dessins schématiques annexés montrant, à titre d'exemple, plusieurs réalisations possibles.
La figure 1 montre, vue ne perspective, une raquette à neige avec une pièce de soutien selon l'invention.
Les figures 2 et 3 illustrent la raquette à neige de la figure 1, vue en coupe selon la ligne II-II de la figure 1, respectivement dans un terrain présentant un faible dévers et dans un terrain présentant un fort dévers.
Les figures 4 à 8 représentent divers modes de réalisation de la pièce de soutien et de ses moyens d'attache au cadre de la raquette à neige, vus selon une ligne de coupe II-II de la figure 1, à l'exception de la figure 6 qui montre, vue de dessus, la pièce de soutien de la figure 5.

La raquette à neige à la figure 1 présente un cadre 1 comportant des zones d'appui 2, constituant le tamis et déterminant la surface portante, et une pièce de soutien 3 qui, destinée à être équipée de moyens de fixation de la chaussure non représentés, s'étend à l'intérieur dudit cadre ; cette pièce de soutien 3 est montée pivotante dans le sens de la marche et est prévue pour être capable de rétablir, au moins partiellement, la position naturelle d'équilibre transversal du pied par rapport au cadre 1 de la raquette, notamment lorsque cette dernière repose sur un terrain en dévers. A cet effet, et selon ce mode de réalisation, représenté également aux figures 2 et 3, la pièce de soutien 3 est, d'une part, rotative sur un axe cylindrique 4, et d'autre part, suspendue élastiquement à l'intérieur du cadre 1 par l'intermédiaire de biellettes 5 constituant les moyens d'attache la reliant aux flancs 11, 11', de ce dernier qui est prévu élastiquement déformable dans le sens transversal à la raquette. Plus précisément, tel que visible sur la figure 1, le cadre 1 est largement ajouré dans sa partie centrale 1' de l'avant 10, où est située la pièce de soutien 3 qui reçoit l'avant de la chaussure qui habille le pied de l'utilisateur, jusqu'à l'arrière 12 où est disposé un élément souple 13, relativement extensible, sur lequel le talon de la chaussure peut reposer ; ainsi réalisé, le cadre 1 est rendu flexible transversalement à la raquette au moins à l'endroit où sont fixés les moyens d'attache 5 de la pièce de soutien 3 qui reste suspendue dans un plan sensiblement parallèle à celui de la surface portante de la raquette lorsqu'elle n'est pas chargée comme illustré à la figure 1. En fait, la pièce de soutien 3 se trouve maintenue en équilibre stable grâce à l'élasticité des flancs 11, 11', du cadre 1 de la raquette qui retiennent les moyens d'attache 5 dans une position constante en tirant dessus ; bien entendu, selon que la charge appliquée par le pied de l'utilisateur sur la pièce de soutien 3 est plus ou moins importante par rapport à la résistance élastique qu'opposent les flancs 11, 11', du cadre 1 de la raquette, ceux-ci fléchissent relativement sous l'effet de la traction exercée sur eux par les moyens d'attache 5 en se rapprochant de la pièce de soutien 3 qui s'abaisse dans le même temps en direction du sol. Comme cela ressort à l'évidence, plus le poids de l'utilisateur est élevé, plus la pièce de soutien 3 s'abaisse et se rapproche du sol, ce qui renforce le polygone de sustentation de la raquette ; la position en hauteur de la pièce de soutien 3 varie donc proportionnellement au poids de l'utilisateur. Par ailleurs, du fait que les flancs 11, 11', du cadre de la raquette se déplacent sensiblement en direction de la pièce de soutien 3, il s'ensuit que les points d'appui 14 extérieurs de la raquette se déplacent aussi par rapport au sol sur lequel ils produisent une action de grattage qui entame ce dernier.

Il est évident que le fléchissement des flancs 11, 11', du cadre 1 de la raquette est d'une amplitude sensiblement égale sur chaque flanc 11 et 11' pour autant que la charge appliquée sur la pièce de soutien 3 est centrée, c'est-à-dire qu'elle soit sensiblement répartie de manière égale sur tous les moyens d'attache 5. Par contre, lorsque la charge est inégalement répartie sur la pièce de soutien 3, et donc sur les flancs 11 et 11' du cadre 1 au moment où la raquette est posée sur le sol, l'amplitude totale du fléchissement des flancs 11, 11', reste globalement la même que précédemment, mais est plus importante sur celui des flancs 11 ou 11' qui se trouve alors le moins chargé ; c'est notamment le cas lorsque la raquette est utilisée pour progresser sur des terrains en dévers tel qu'illustré sur les figures 2 et 3. En effet, dans de telles configurations où le cadre 1 de la raquette est incliné parallèlement au terrain, la verticale 21 de la charge P appliquée initialement sur la pièce de soutien 3 diverge relativement par rapport au plan perpendiculaire médian 20 de cette dernière et se projette davantage sur les moyens d'attache 5 qui sont situés du côté de l'aval 25 du terrain 26.

Le flanc 11 correspondant du cadre 1 est donc soumis, par l'intermédiaire de moyens d'attache 5 qui lui sont reliés, à une forte pression sur le terrain 26 où il prend ancrage. Par réaction d'appui sur les points d'appui 14 du flanc 11 du cadre, la charge P provoque alors l'abaissement de la pièce de soutien 3 dans son ensemble du côté dirigé vers l'amont 15 du terrain 26, et le basculement vers le bas des moyens d'attache 5 situés de ce côté. Consécutivement, ces moyens d'attache 5 exercent une traction sur le flanc 11' contraint à fléchir selon 17 en direction de la pièce de soutien 3, ses points d'appui 14 grattant de ce fait la surface du terrain 26. Ce fonctionnement de la pièce de soutien 3 suspendue élastiquement permet donc de rétablir au moins partiellement le pied de l'utilisateur dans sa position naturelle d'équilibre transversal car, en s'abaissant latéralement, la pièce de soutien 3 ramène la verticale 21 de la charge P en direction de son plan perpendiculaire médian 20. Dans le cas d'un terrain faiblement en dévers, tel qu'illustré sur la figure 2, la verticale 21 de la charge P peut même s'aligner sur le plan perpendiculaire médian 20 de la pièce de soutien 3 qui affecte alors une position transversale quasiment horizontale. Bien entendu, dans le cas d'un terrain fortement en dévers, comme cela est représenté à la figure 3, la verticale 21 de la charge P se rapproche du plan perpendiculaire médian 20 de la pièce de soutien 3, mais est limité dans son basculement par la résistance élastique maximum du flanc 11', et par l'amplitude de débattement conférée aux moyens d'attache 5. Dans ce cas de figure, le fait de suspendre élastiquement la pièce de soutien 3 dans le cadre 1 de la raquette permet toutefois de rétablir au moins partiellement le pied de l'utilisateur dans sa position naturelle d'équilibre transversal et ramène la verticale 21 de la charge P vers le milieu du cadre 1 de la raquette en direction du plan perpendiculaire médian 20 de la pièce de soutien 3. L'accrochage de la raquette s'en trouve donc nettement amélioré et l'articulation du pied de l'utilisateur est ainsi moins sollicitée transversalement. Il va de soi que la pièce de soutien 3 peut être équipée de crampons 18 pour obtenir un ancrage/accrochage plus solide que celui fourni par les seuls points d'appui 14 du cadre 1 de la raquette.

D'autres constructions de la pièce de soutien 3 et de ses moyens d'attache 5 pour réaliser sa suspension élastique dans le cadre 1 de la raquette sont envisageables. A titre d'exemple, les figures 4 à 8 illustrent de telles constructions.

La figure 4 illustre un mode de construction similaire à celui des figures 1 et 2 dans lequel les moyens d'attache 5 constitués précédemment par des biellettes ont simplement été remplacés par des éléments élastiques extensibles 30. Les autres parties constitutives ne sont donc pas décrites à nouveau. Dans ce mode de construction, l'élasticité propre des moyens d'attache 30 suffit pour suspendre élastiquement la pièce de soutien 3, c'est-à-dire que le cadre 1 de la raquette n'est donc pas nécessairement déformable élastiquement à l'endroit où ces moyens d'attache 30 lui sont fixés pour permettre le rétablissement au moins partiel de la position naturelle d'équilibre transversal du pied de l'utilisateur dans les terrains en dévers.

Les figures 5 et 6 montrent un autre mode de réalisation dans lequel les moyens d'attache sont constitués par des axes d'assemblage 41 qui fixent les extrémités 40' d'une bande flexible 40, transversale, au cadre 1 de la raquette. La pièce de soutien 33 est montée coulissante sur la bande flexible 40 et peut donc se déplacer transversalement à la raquette vers l'un ou l'autre des flancs 11, 11', du cadre 1, et pivoter dans le sens de la marche en forçant la bande flexible 40 à se vriller partiellement. Dans une telle construction, la pièce de soutien 33 est donc automatiquement et élastiquement rappelée vers sa position initiale dès que l'utilisateur cesse de la forcer à vriller. Cette fonction de rappel peut être souhaitée pour faciliter le déroulement du pas avec la raquette en empêchant notamment cette dernière de rester totalement pendante du côté du talon du pied de l'utilisateur. Il est évident que la pièce de soutien 33 peut aussi être montée rotative par rapport à la bande flexible 40 ; dans ce cas, on utilise des entretoises extérieurement cylindriques qui sont montées coulissantes sur la bande flexible 40 et sur lesquelles la pièce de soutien 33 est rotative.

Dans le mode de réalisation illustré aux figures 7 et 8, la pièce de soutien 43 est montée sur un axe 44, transversal à la raquette, dont les extrémités 44' sont reliées au cadre 1 de la raquette par l'intermédiaire de moyens d'attache 45 constitués d'axes d'assemblage qui leurs sont perpendiculaires et qui traversent, respectivement, une lumière oblongue 46 réalisée dans le cadre 1 de la raquette et inclinée dans le sens vertical.

Selon la présente construction, chaque lumière oblongue 46 est inclinée vers le haut et en direction de la pièce de soutien 43. De la sorte, lorsque l'utilisateur applique une charge sur la pièce de soutien 3, celle-ci s'abaisse en repoussant les axes 45 vers la partie inférieure des lumières oblongues 46 ; par ce mouvement de la pièce de soutien 3, les axes 45 exercent alors une pression élevée sur les lumières oblongues 46 qui font office de cames transformant le mouvement vertical vers le bas de la pièce de soutien 3 en un mouvement transversal des flancs 11, 11', du cadre 1 de la raquette forcée à fléchir en direction de la pièce de soutien 43.

Il est évident qu'en inversant le sens d'inclinaison des lumières oblongues 46, c'est-à-dire vers le bas et en direction de la pièce de soutien 43, on inverse également le sens du mouvement transversal que l'on impose, par l'intermédiaire des axes 45, aux flancs 11, 11', du cadre 1 de la raquette ; en fait, dans un tel cas, les flancs 11, 11', se déplacent en éloignement de la pièce de soutien 43. Dans le cas d'un terrain 26 en dévers comme représenté à la figure 8, seul l'axe 45 situé du côté de l'amont 15 s'abaisse simultanément avec la pièce de soutien 3, et donc seul le flanc 11' du cadre 1 de la raquette fléchit.

Il est bien entendu que tout moyen de rappel élastique peut être associé à la pièce de soutien 3, 33, 43, pour favoriser le déroulement du pas de l'utilisateur et/ou pour replacer automatiquement la pièce de soutien 3, 33, 43, dans sa position initiale prête au chaussage de la raquette par l'utilisateur.

## Revendications

1. Raquette à neige comportant une pièce de soutien (3, 33, 43) du pied de l'utilisateur qui s'étend à l'intérieur du cadre (1) de la raquette et qui autorise le pivotement du pied pour faciliter la marche en permettant le rétablissement, au moins partiel, de la position naturelle d'équilibre transversal du pied par rapport au cadre (1) de la raquette, **caractérisée par le fait que** la pièce de soutien (3, 33, 43) est suspendue élastiquement à l'intérieur du cadre (1) par l'intermédiaire de moyens d'attache (5, 30, 41, 45) la reliant aux flancs (11, 11') dudit cadre de façon à permettre son abaissement dans son ensemble en fonction de la direction et de la valeur de la charge à laquelle elle est soumise transversalement à la raquette.

2. Raquette à neige selon la revendication 1, **caractérisée par le fait que** les moyens d'attache (5, 30, 41, 45) sont avantageusement fixes en position par rapport au cadre (1) de la raquette.

3. Raquette à neige selon l'une quelconque des revendications 1 ou 2, **caractérisée par le fait que** le cadre (1) de la raquette est élastiquement déformable dans le sens transversal à la raquette en direction de la pièce de soutien (3, 33, 43), au moins à l'endroit où sont fixés les moyens d'attaché (5, 30, 41, 45).

4. Raquette à neige selon l'une quelconque des revendications 1 ou 2, **caractérisée par le fait que** le cadre (1) de la raquette est élastiquement déformable dans le sens transversal à la raquette en éloignement de la pièce de soutien (3, 33, 43), au moins à l'endroit où sont fixés les moyens d'attache (5, 30, 41, 45) de cette dernière.

5. Raquette à neige selon l'une quelconque des revendications 1 à 4, **caractérisée par le fait que** la pièce de soutien (3) est montée sur un axe (4) transversal à la raquette dont les extrémités sont reliées aux flancs (11, 11') du cadre (1) de la raquette par l'intermédiaire de moyens d'attache (5) constitués par des biellettes.

6. Raquette à neige selon l'une quelconque des revendications 1 4, **caractérisée par le fait que** la pièce de soutien (3) est montée sur un axe (44) transversal à la raquette dont les extrémités (44') sont reliées, respectivement, aux flancs (11, 11') du cadre (1) de la raquette par l'intermédiaire de moyens d'attache (30) constitués par des éléments élastiques.

7. Raquette à neige selon l'une quelconque des revendications 1 à 4, **caractérisée par le fait que** les moyens d'attache (41) sont constitués par des axes d'assemblage qui fixent les extrémités (40') d'une bande flexible (40), transversale au cadre (1) de la raquette.

8. Raquette à neige selon l'une quelconque des revendications 1 à 4, **caractérisée par le fait que** la pièce de soutien (43) est montée sur un axe (44) transversal à la raquette dont les extrémités (44') sont reliées au cadre (1) de la raquette par l'intermédiaire de moyens d'attache (45) constitués d'axes d'assemblage qui leurs sont perpendiculaires et qui traversent, respectivement, une lumière oblongue (46) inclinée dans le sens vertical.

9. Raquette à neige selon la revendication 8, **caractérisée par le fait que** chaque lumière oblongue (46) est inclinée vers le haut et en direction de la pièce de soutien (43) du pied.

10. Raquette à neige selon la revendication 8, **caractérisée par le fait que** chaque lumière oblongue (46) est inclinée vers le bas et en direction de la pièce de soutien (43) du pied.

11. Raquette à neige selon l'une quelconque des revendications 1 à 10, **caractérisée par le fait que** des éléments d'accrochage (18), tels que des crampons, des couteaux à neige,...etc, sont associés à la pièce de soutien (3, 33, 43) du pied et dirigés du côté de la surface de la raquette qui vient en contact avec le sol.

## Patentansprüche

1. Schneeschuh, aufweisend ein Tragteil (3, 33, 43) des Fußes des Benutzers, das sich im Inneren des Rahmens (1) des Schneeschuhs erstreckt, und das das Schwenken des Fußes zulässt, um das Gehen zu erleichtern, wobei das Wiedereinrichten zumindest teilweise der natürlichen transversalen Gleichgewichtsposition des Fußes im Verhältnis zum Rahmen (1) des Schneeschuhs ermöglicht wird, **dadurch gekennzeichnet, dass** das Tragteil (3, 33, 43) elastisch im Inneren des Rahmens (1) aufgehängt ist mittels Befestigungsmitteln (5, 30, 41, 45), die es mit den Seitenteilen (11, 11') des Rahmens verbinden in einer Weise, um sein Absenken in seiner Gesamtheit in Abhängigkeit von der Richtung und vom Betrag der Belastung, dem er transversal zum Schneeschuh unterworfen ist, zu ermöglichen.

2. Schneeschuh nach Anspruch 1, **dadurch gekennzeichnet, dass** die Befestigungsmittel (5, 30, 41, 45) vorzugsweise in ihrer Position im Verhältnis zum Rahmen (1) des Schneeschuhs fest sind.

3. Schneeschuh nach irgendeinem der Ansprüche 1 oder 2, **dadurch gekennzeichnet, dass** der Rahmen (1) des Schneeschuhs in der transversalen Richtung zum Schneeschuh elastisch deformierbar ist in Richtung des Tragteils (3, 33, 43) zumindest am Ort, an dem die Befestigungsmittel (5, 30, 41, 45) befestigt sind.

4. Schneeschuh nach irgendeinem der Ansprüche 1 oder 2, **dadurch gekennzeichnet, dass** der Rahmen (1) des Schneeschuhs in der transversalen Richtung zum Schneeschuh elastisch deformierbar ist in Entfernung von dem Tragteil (3, 33, 43) zumindest am Ort, an dem die Befestigungsmittel (5, 30, 41, 45) dieses letzteren befestigt sind.

5. Schneeschuh nach irgendeinem der Ansprüche 1 bis 4, **dadurch gekennzeichnet, dass** das Tragteil (3) auf einer Achse (4), die transversal zum Schneeschuh ist, montiert ist, deren Enden mit den Seitenteilen (11, 11') des Rahmens (1) des Schneeschuhs mittels Befestigungsmitteln (5) befestigt sind, die durch Schwingarme gebildet sind.

6. Schneeschuh nach irgendeinem der Ansprüche 1 bis 4, **dadurch gekennzeichnet, dass** das Tragteil (3) auf einer Achse (44) montiert ist, die transversal zum Schneeschuh ist, deren Enden (44') jeweils mit den Seitenteilen (11, 11') des Rahmens (1) des Schneeschuhs mittels Befestigungsmitteln (30) verbunden sind, die durch elastische Elemente gebildet werden.

7. Schneeschuh nach irgendeinem der Ansprüche 1 bis 4, **dadurch gekennzeichnet, dass** die Befestigungsmittel (41) durch Montageachsen gebildet sind, welche die Enden (40') eines flexiblen Bandes (40) befestigen, das transversal zum Rahmen (1) des Schneeschuhs ist.

8. Schneeschuh nach irgendeinem der Ansprüche 1 bis 4, **dadurch gekennzeichnet, dass** das Tragteil (43) auf einer Achse (44) montiert ist, die transversal zum Schneeschuh ist, deren Enden (44') mit dem Rahmen (1) des Schneeschuhs mittels Befestigungsmitteln (45) verbunden sind, die aus Montageachsen gebildet werden, die zu ihnen senkrecht sind, und die jeweils ein Langloch (46) durchqueren, das in der vertikalen Richtung geneigt ist.

9. Schneeschuh nach Anspruch 8, **dadurch gekennzeichnet, dass** jedes Langloch (46) in Richtung nach oben und in Richtung des Tragteils (43) des Fußes geneigt ist.

10. Schneeschuh nach Anspruch 8, **dadurch gekennzeichnet, dass** jedes Langloch (46) in Richtung nach unten und in Richtung des Tragteils (43) des Fußes geneigt ist.

11. Schneeschuh nach irgendeinem der Ansprüche 1 bis 10, **dadurch gekennzeichnet, dass** Festhakelemente (18), wie Steigeisen, Harscheisen, ... etc. mit dem Tragteil (3, 33, 43) des Fußes verbunden sind und auf die Seite der Oberfläche des Schneeschuhs gerichtet sind, die in Kontakt mit dem Boden kommt.

## Claims

1. Snowshoe comprising a support piece (3, 33, 43) for the user's foot which extends within the frame (1) of the snowshoe and which allows the foot to pivot in order to ease walking by allowing at least the partial resetting of the natural transverse balance position of the foot with respect to the frame (1) of the snowshoe, **characterized in that** the support piece (3, 33, 43) is elastically suspended within the frame (1) by attaching means (5, 30, 41, 45) connecting it to the sides (11, 11') of said frame so as to allow it to get lowered in its entirety depending on the direction and the value of the weight to which it is subjected transversely with respect to the snowshoe.

2. Snowshoe according to claim 1, **characterized in that** the attaching means (5, 30, 41, 45) are advantageously fixed in position with respect to the frame (1) of the snowshoe.

3. Sriowshoe according to any of claims 1 or 2, **characterized in that** the frame (1) of the snowshoe is elastically deformable in a transverse direction with respect to the snowshoe towards the support piece (3, 33, 43), at least where the attaching means (5, 30, 41, 45) thereof are fixed.

4. Snowshoe according to any of claims 1 or 2, **characterized in that** the frame (1) of the snowshoe is elastically deformable in a transverse direction with respect to the snowshoe at a distance from the support piece (3, 33, 43), at least where the attaching means (5, 30, 41, 45) thereof are fixed.

5. Snowshoe according to any of claims 1-4, **characterized in that** the support piece (3) is mounted on an axis (4) transverse to the snowshoe whose ends are connected to the sides (11, 11') of the frame (1) of the snowshoe by attaching means (5) constituted of connecting rods.

6. Snowshoe according to any of claims 1-4, **characterized in that** the support piece (3) is mounted on an axis (44) transverse to the snowshoe whose ends (44') are connected, respectively, to the sides (11, 11') of the frame (1) of the snowshoe by attaching means (30) constituted of elastic elements.

7. Snowshoe according to any of claims 1-4, **characterized in that** the attaching means (41) are constituted of assembly axes that affix the ends (40') of a flexible strap (40), transverse to the frame (1) of the snowshoe.

8. Snowshoe according to any of claims 1-4, **characterized in that** the support piece (43) is mounted on an axis (44) transverse to the snowshoe whose ends (44') are connected to the frame (1) of the snowshoe by attaching means (45) constituted of assembly axes that are perpendicular thereto and that respectively cross an oblong slot (46) inclined in the vertical direction.

9. Snowshoe according to claim 8, **characterized in that** each oblong slot (46) is inclined upwardly and in the direction of the support piece (43) of the foot.

10. Snowshoe according to claim 8, **characterized in that** each oblong slot (46) is inclined downwardly and in the direction of the support piece (43) of the foot

11. Snowshoe according to any of claims 1-10, **characterized in that** the gripping elements (18), such as crampons, snow blades, etc., are attached to the support piece (3, 33, 43) of the foot end directed on that side of the snowshoe surface that comes into contact with the ground.
